# FASCICULE DE BREVET EUROPEEN

(11) **EP 2 369 136 B1**
(45) Date de publication et mention de la délivrance du brevet: **19.12.2012**
(21) Numéro de dépôt: 10156427.6
(22) Date de dépôt: 12.03.2010
(51) Int. Cl.: F01D 5/34, F01D 5/30, F01D 5/06, F04D 29/32, F04D 29/34, B23P 15/00

(54) **Tambour multi-étage monobloc allégé de compresseur axial**
Gewichtsreduzierte einteilige Mehrstufentrommel eines Axialverdichters
Weight-reduced single-piece multi-stage drum of an axial flow compressor

(43) Date de publication de la demande: 28.09.2011
(73) Titulaire: Techspace Aero S.A., 4041 Herstal (Milmort) (BE)
(72) Inventeur: Wlasowski, Michel, 4800, Verviers (BE)
(74) Mandataire: Lecomte, Didier

(56) Documents cités:
- EP-A1- 1 319 842
- EP-A1- 2 204 541
- WO-A2-2006/110125
- US-A1- 2003 223 873

## Description

### Domaine technique

L'invention a trait à un tambour de compresseur de turbomachine axiale, plus particulièrement à un étage rotorique d'un tel compresseur, sachant que le tambour peut être constitué d'un assemblage de plusieurs parties correspondant à différents étages rotoriques.

Plus particulièrement encore, l'invention a trait à des mesures de construction d'un tambour de compresseur de turbomachine axiale, ces mesures étant destinées notamment à alléger le tambour.

### Technique antérieure

D'une manière générale, un tambour de compresseur est un corps creux généralement symétrique en révolution par rapport à son axe de rotation qui correspond à l'axe de la turbomachine. Le corps creux a une forme générale d'ovale ou d'ogive selon la forme de l'écoulement. Plusieurs rangées d'aubes sont fixées au tambour de manière à former différents étage rotoriques, sachant que chaque étage rotorique coopère avec un étage statorique constitué d'une rangée d'aubes statoriques, chaque paire d'étages rotorique et statorique formant ainsi un étage de compression du compresseur.

Les efforts centrifuges exercés par les aubes rotoriques sur le tambour sont très élevés, en particulier lorsque le tambour est de grand diamètre et/ou à grande vitesse de rotation. Il est un souci constant pour les designers de compresseurs d'assurer une tenue mécanique satisfaisante du tambour et des aubes tout en veillant à alléger le tambour au maximum.

Les documents de brevet WO 2006/110125 A12 et US 2003/0223873 A1 divulguent, chacun, un étage de rotorique de tambour de compresseur de turbomachine axiale, conforme au préambule de la revendication 1.

Un design classique est notamment divulgué au document de brevet US 4,784,572. Le tambour est constitué d'un voile généralement lisse, à l'exception des léchettes destinées à coopérer avec de la matière abradable des viroles statoriques. Il est pourvu de renforts sur sa face intérieure à hauteur des aubes rotoriques. Ces renforts font partie intégrante du tambour et sont sous forme de nervures internes dont l'épaisseur est plus importante au niveau de leurs extrémités dirigées vers l'intérieur du tambour. Ces renforts sont communément appelés « poireaux » en raison de leur forme. Ces renforts alourdissent sensiblement le tambour en raison de leur massivité. Cette dernière est le résultat d'un optimum entre deux tendances, à savoir celle d'ajouter de la matière afin d'augmenter la raideur du tambour et celle de limiter l'ajout de matière sur le tambour en raison des forces centrifuges et sachant que cet ajout de matière est d'autant plus pénalisant que la matière est éloignée de l'axe de rotation. Les aubes rotoriques sont équipées d'une série de nervures circulaires destinées à être soudées par diffusion à la surface extérieure du voile du tambour. Ces nervures participent à la raideur du tambour. Elles permettent également de mettre les aubes rotoriques à niveau avec les aubes statoriques. La construction proposée dans ce document est intéressante d'un point de vue raideur mais impose toutefois une massivité importante qui est pénalisante notamment pour le poids en soi du compresseur.

Le document de brevet GB 2 059 819 A divulgue un tambour de compresseur et tente de proposer une construction de tambour allégé. Le tambour consiste essentiellement en une série de tronçons assemblée par diffusion. Le tambour comprend un voile pourvu de nervures internes au droit des emplacements du voile destinés à recevoir les aubes rotoriques. Le voile comprend sur sa surface extérieure une paire de nervures à chaque tronçon destiné à recevoir une rangée d'aubes. Cette paire de nervures forme un réceptacle de section en U destiné à recevoir le pied d'une aube spécialement dessiné pour coopérer avec ce réceptacle. La fixation se fait par insertion d'une goupille ou broche au travers des ailes du U et des ailes du pied de l'aube. Cette construction procure certes une rigidité intéressante mais elle impose certaines tolérances géométriques au niveau de l'emmanchement du pied d'aube et du réceptacle ainsi qu'une masse importante, notamment en raison des nervures et de la broche de liaison.

Une demande de brevet européen n° 08172923.0 déposée par le déposant de la présente demande, et non encore publiée divulgue un tambour de compresseur allégé comprenant, outre le voile, une série de tronçons destinés à recevoir, chacun, une rangée d'aubes rotoriques, ces tronçons étant surélevés par rapport au voile. La surface extérieure de ces tronçons délimitant la veine fluide est pourvue d'une série d'ouvertures, chacun de ces trous étant destiné à recevoir une plateforme d'aube. La plateforme est alors soudée à la paroi. Ces trous s'étendent longitudinalement sur la quasi-totalité de la surface délimitant la veine fluide aérodynamique. Ces trous pratiqués dans le tronçon de paroi sont défavorables car ils la déforcent partiellement.

L'invention a pour objectif de proposer un étage rotorique de tambour ou un tambour palliant au moins un des inconvénients sus mentionnés, plus particulièrement l'invention a pour objectif de proposer un tambour allégé.

### Résumé de l'invention

L'invention consiste en un étage rotorique de tambour de compresseur de turbomachine axiale, ledit compresseur étant destiné à être traversé par une veine fluide dans une direction orientée généralement selon l'axe de rotation, l'étage rotorique comprenant une paroi généralement symétrique en révolution par rapport à l'axe de rotation et formant un corps creux, ladite paroi comprenant un voile et une zone annulaire destinée à supporter une rangée d'aubes et intégralement formée avec le voile; chacune desdites aubes ayant un bord d'attaque et un bord de fuite; ladite zone annulaire comprenant une partie centrale surélevée par rapport audit voile, dont la surface extérieure délimite la veine fluide entre les aubes et est d'un seul tenant et formée intégralement sur le pourtour de ladite zone annulaire depuis un bord amont de ladite partie centrale jusqu'au bord d'attaque de la rangée d'aubes et/ou depuis un bord aval de ladite partie centrale jusqu'au bord de fuite de la rangée d'aubes, remarquable en ce que la zone annulaire comprend une partie raidisseur amont reliant la partie centrale au voile en amont et une partie raidisseur aval reliant la partie centrale au voile en aval.

Cette construction permet d'obtenir un tambour rigidifié et allégé. En effet, le fait de surélever la zone de support des aubes crée un bossage ou demi-caisson au niveau de la paroi sous la rangée d'aube, c'est-à-dire exactement là où les efforts sont les plus grands. De plus, le fait de prévoir une surface continue au niveau de la partie centrale délimitant la veine fluide évite de déforcer le bossage ainsi créé. En comparaison avec l'état de la technique, cette construction remplace les attaches classiques comme les brochages et alvéoles, ainsi que les « poireaux » massifs par une forme particulière de la paroi au niveau de la zone destinée à supporter les aubes. La surface intérieure du bossage ou demi-caisson est préférentiellement libre de nervure, par exemple du type « poireau » servant uniquement de renfort et ajoutant de la massivité. Les aubes peuvent être formées intégralement avec le rotor ou encore être soudée sur la surface en question. Alternativement, une partie inférieure des aubes peut être formée intégralement avec le rotor, la partie restante des aubes étant ensuite soudée à cette partie.

La présence de deux raidisseurs assurant la liaison de la partie centrale au voile assure une stabilité optimale de la zone annulaire support des aubes.

Selon un mode avantageux de l'invention, la surface extérieure de la partie centrale de la zone annulaire est généralement lisse, préférentiellement généralement cylindrique, conique ou de forme bombée sur de la longueur de ladite surface selon l'axe de rotation.

Une pareille construction de la surface extérieure de la partie centrale présente l'avantage de garantir une bonne aérodynamique.

Selon un autre mode avantageux de l'invention, au moins une partie, préférentiellement la totalité, de chaque aube est intégralement formée avec la zone annulaire. Alternativement les aubes peuvent être soudées à leur base à la zone annulaire. Différentes configurations de liaison par soudure sont possibles, avec ou sans plate-forme intégralement formée avec l'aube.

Selon un encore autre mode avantageux de l'invention, la zone annulaire comprend au moins une partie raidisseur généralement perpendiculaire à l'axe de rotation ou inclinée, préférentiellement selon un angle moyen de plus de 40° avec l'axe de rotation, reliant la partie centrale au voile. Ce raidisseur peut être une simple nervure émanant du voile et rejoignant la zone support. En fonction de divers paramètres de dimensionnement, il est possible de ne prévoir qu'une seule partie raidisseur centrale pour une rangée d'aubes, assurant la liaison entre le voile et la zone annulaire. Dans ce cas, la partie raidisseur pourrait avoir une forme de nervure généralement perpendiculaire à l'axe de rotation et la zone annulaire aurait une forme de bandage. Le voile serait libre de raidisseur sur sa face interne au droit du raidisseur.

Selon un encore autre mode avantageux de l'invention, la ou au moins une des parties raidisseur est généralement perpendiculaire à l'axe de rotation ou inclinée selon un angle moyen de plus de 40° avec l'axe de rotation, préférentiellement selon un angle moyen de plus de 50°. L'inclinaison d'une ou des deux parties raidisseur permet de modifier la raideur longitudinale du tambour et, partant, la dynamique longitudinale du tambour. Cette mesure peut ainsi permettre de bien contrôler les modes vibratoires en relation avec les jeux fonctionnels entre les éléments rotoriques et statoriques.

Selon un encore autre mode avantageux de l'invention, la surface intérieure de la partie centrale et des parties amont et aval de la zone annulaire forme une cavité annulaire ouverte vers l'intérieur du corps creux de l'étage rotorique. Cette mesure définit une forme optimale de bossage assurant un renforcement tout en minimisant l'apport de matière.

Selon un encore autre mode avantageux de l'invention, la section de la zone annulaire dans un plan passant par l'axe de rotation présente un profil en forme générale de U dont l'ouverture est dirigée vers l'axe de rotation.

Selon un encore autre mode avantageux de l'invention, la ou au moins une des parties raidisseurs est en saillie du voile vers l'intérieur du corps creux. Ces parties en saillie augmentent de manière intéressante la raideur des parties raidisseurs.

Selon un encore autre mode avantageux de l'invention, la jonction de la partie raidisseur amont avec la partie centrale de la zone annulaire est approximativement à l'aplomb, selon une direction perpendiculaire à l'axe de rotation, de l'intersection du bord d'attaque de la rangée d'aubes avec ladite partie centrale et/ou la jonction de la partie raidisseur aval avec la partie centrale de ladite zone annulaire est approximativement à l'aplomb, selon une direction perpendiculaire à l'axe de rotation, de l'intersection du bord de fuite de la rangée d'aubes avec ladite partie centrale. Cet agencement permet d'optimiser la reprise des contraintes exercées par les aubes en rotation.

Selon un encore autre mode avantageux de l'invention, la jonction de la partie raidisseur amont et/ou aval avec la partie centrale de la zone support est en retrait du bord amont et/ou aval, respectivement, de ladite partie centrale, de manière ce que le bord amont et/ou aval de ladite partie centrale soit en saillie. Le fait que les parties de liaison soient légèrement en retrait des bords respectifs de la partie centrale permet de limiter certaines concentrations de contraintes dans l'aube.

Selon un encore autre mode avantageux de l'invention, la jonction de la partie raidisseur amont avec la partie centrale de la zone annulaire est en retrait en aval de l'intersection du bord d'attaque de la rangée d'aubes avec ladite partie centrale et/ou la jonction de la partie raidisseur aval avec la partie centrale de ladite zone est en retrait en amont de l'intersection du bord de fuite de la rangée d'aubes avec ladite partie centrale.

Selon un encore autre mode avantageux de l'invention, la partie centrale s'étend selon l'axe de rotation depuis le bord d'attaque jusqu'au bord de fuite de la rangée d'aube.

Selon un encore autre mode avantageux de l'invention, la partie centrale s'étend selon l'axe de rotation, préférentiellement exclusivement, depuis un congé de raccordement du bord d'attaque jusqu'à un congé de raccordement du bord de fuite de la rangée d'aube.

L'invention consiste également en un tambour de compresseur de turbomachine axiale comprenant au moins un étage, préférentiellement plusieurs étages, tels que définis ci-avant.

D'autres caractéristiques et avantages de la présente invention seront mieux compris à l'aide de la description et des dessins.

### Brève description des dessins

La figure 1 est une vue en coupe partielle d'un compresseur comprenant un tambour avec plusieurs étages rotoriques conformes à l'invention.

La figure 2 est une vue en coupe partielle d'une première alternative d'étage rotorique conforme à l'invention.

La figure 3 est une vue en coupe partielle d'une deuxième alternative d'étage rotorique conforme à l'invention.

La figure 4 est une vue en coupe partielle d'une troisième alternative d'étage rotorique conforme à l'invention.

La figure 5 est une vue en coupe partielle d'une quatrième alternative d'étage rotorique conforme à l'invention.

La figure 6 est une vue en coupe partielle d'une cinquième alternative d'étage rotorique conforme à l'invention.

### Description des modes de réalisation

Un compresseur comprenant un tambour ou rotor selon l'invention est illustré à la figure 1. Il s'agit d'une vue en coupe du rotor 2 et du stator 8. Le tambour 2 est constitué d'une paroi 4 généralement symétrique en rotation autour de l'axe de rotation, la paroi 4 formant ainsi un corps creux en forme d'ovale ou ogive. La paroi 4 comprend un voile définissant la forme générale du tambour. Pour des raisons de simplicité de l'illustration, la figure 1 ne montre que la moitié supérieure de l'ensemble rotor 2 et stator, sachant que l'autre moitié inférieure est symétrique à la moitié supérieure par rapport à l'axe de rotation. Il en va de même pour le stator 8. Le stator 8 et le rotor 2 définissent un passage annulaire pour une veine fluide d'air à déplacer et comprimer de la gauche vers la droite selon la représentation à la figure 1. A cet effet, le rotor 2 comprend une soufflante 10 (partiellement représentée à l'extrême gauche de la figure) et trois rangées parallèles d'aubes 14. Ces aubes 14 sont rigidement fixées au tambour 2 et donc tournent avec lui. Des rangées d'aubes redresseurs 12 sont disposées entre les rangées d'aubes 14 rotoriques. Ces aubes redresseurs 12 sont rigidement fixées à leurs extrémités supérieures à la paroi 6 du stator 8. Chaque rangée d'aubes fixes 12 constitue une grille redresseur ayant pour fonction de redresser l'écoulement fluide provenant de la rangée d'aubes rotoriques 14 directement en amont. Une rangée d'aubes du rotor combinée à une rangée d'aubes du stator directement en aval constitue un étage du compresseur. Dans le cas de la figure 1 par exemple, le compresseur comporte trois étages. Une rangée d'aubes statoriques est présente entre la soufflante 10 et la première rangée d'aubes rotoriques 14. Cette rangée d'aubes redresse l'écoulement fluide généré par la soufflante 10.

Comme on peut le voir à la figure 1, les aubes redresseurs 12 sont fixées à des viroles extérieures formant la paroi 6 du stator 8. Les extrémités inférieures des aubes de chaque rangée du stator sont encastrées dans une virole intérieure 18, respectivement. Chaque virole intérieure 18 est dimensionnée de sorte à lier les aubes du stator entre elles et à coopérer de manière étanche avec le rotor 2. En effet, chaque virole comporte sur sa face interne un matériau friable plus couramment désigné par le terme anglais « abradable » qui a, comme son nom l'indique, la capacité à laisser creuser un chemin formant un labyrinthe lors de friction avec les léchettes 16 du voile du rotor. Ces léchettes 16 sont des nervures circulaires prévues sur la surface extérieure du rotor 2 en regard des viroles intérieures 18, respectivement. Ces nervures s'étendent dans un plan généralement perpendiculaire à l'axe de rotation du rotor et présentent un bord extérieur en forme de pointe en vue de pouvoir entrer en contact avec le matériau abradable pour assurer une certaine étanchéité tout en minimisant la surface de contact et donc les forces de frottement.

Le rotor ou tambour représenté à la figure 1 est monobloc, à savoir que sa paroi 4 est formée d'un seul tenant. Les aubes rotoriques 14, du moins leurs pieds ou parties basses sont également formées intégralement avec la paroi 4. Bien que cela ne soit pas visible sur la figure, les aubes rotoriques peuvent être constituées, chacune, d'une partie basse intégralement formée avec le rotor et une partie haute qui est fixée à la partie basse, préférentiellement par tout procédé classique de liaison tel que la soudure. La paroi 4 du rotor est en matériau métallique comme par exemple du titane. Elle est initialement mise à forme de manière grossière par opération de forgeage pour être ensuite usinée. La paroi 4 comprend un voile définissant la forme générale cylindrique bombée ou encore d'ovale ou d'ogive, et supportant les léchettes 16. Outre le voile, la paroi comprend également des zones destinées à supporter les aubes rotoriques. Ces zones présentent une géométrie particulière destinées à optimiser la raideur du rotor ainsi que sa masse.

Le rotor comprend ainsi trois de ces zones construites de manière similaire. La zone support de la première rangées d'aubes rotoriques va ainsi être décrite plus en détails, sachant que cette description s'applique également aux autres étages du rotor.

La zone support de la paroi 4 est de forme annulaire et constituée essentiellement de deux parties 20 et 22 de paroi sous forme de nervures généralement perpendiculaires à l'axe de rotation et d'une partie centrale 21 supportant la rangée d'aubes. La partie centrale 21 est ainsi surélevée par rapport à la paroi avoisinante formant le voile. Cette surélévation dans une direction généralement perpendiculaire à l'axe de rotation et orientée vers l'extérieur du corps creux permet à la surface extérieure de la partie centrale 21 d'être au niveau des surfaces des viroles intérieures avoisinantes 18 délimitant la veine fluide. Ces surfaces des viroles intérieures sont en effet à distance du voile en raison de la hauteur des léchettes et de l'épaisseur nécessaire de la virole. Les surfaces des viroles intérieures et des parties centrales 21 des zones annulaires, qui délimitent la veine fluide sont ainsi généralement compensées et alignées de manière à assurer un écoulement le moins perturbé possible.

La partie centrale 21 de la zone support annulaire est généralement de section généralement droite ou légèrement courbée de manière à correspondre à la forme générale de la veine fluide du rotor. Cette partie centrale présente une forme généralement annulaire avec les pieds d'aubes intégralement formés avec elle. Elle présente une longueur, selon une direction longitudinale, qui correspond essentiellement à la largeur dans cette direction des pieds d'aube avec leurs congés de raccordement. La partie centrale 21 constitue ainsi une plateforme généralement annulaire pour la rangée d'aube. Les parties latérales amont 20 et aval 22 sous forme de nervures relient cette plateforme au reste du voile. La zone annulaire support des aubes forme ainsi une cavité annulaire à l'intérieur du corps creux et ouverte vers ce dernier, en direction de l'axe de rotation. La section de la zone annulaire dans un plan passant par l'axe de rotation présente un profil généralement en « U » dont l'ouverture est dirigée vers l'axe de rotation.

Les jonctions des parties latérales amont 20 et aval 22 avec la partie centrale sont telles qu'elles sont à distance des extrémités respectives de la plateforme formée par la partie centrale. La jonction de la partie amont 20 avec la partie centrale 21 est approximativement à l'aplomb (selon une perpendiculaire à l'axe de rotation) du bord d'attaque de l'aube, plus précisément à l'aplomb de l'intersection de la prolongation du bord d'attaque de l'aube avec la plateforme. Il en va de même pour la partie de paroi aval avec le bord de fuite de l'aube. La plateforme formée par la partie centrale présente ainsi un bord en saillie côté amont et pareillement un bord en saillie côté aval. Cette construction permet d'optimiser la reprise des efforts centrifuges exercés par les aubes. En effet, la massivité des aubes est présente sur toute leur largeur, si bien que le fait de prévoir la retenue de la plateforme à distance de ses bords amont et aval permet d'éviter une concentration de contraintes défavorable au niveau du congé de raccordement. De plus, ces mesures de constructions ménagent une certaine place entre le bord amont et le voile, et pareillement entre le bord aval et le voile, cette place permettant de rapprocher les rangées d'aubes rotoriques et statoriques, respectivement, ce qui allège considérable le poids total du compresseur.

Les parties de paroi amont 20 et aval 22 de la zone annulaire sont en saillie du voile vers l'intérieur du corps creux, formant ainsi des nervures 24 et 26 internes au corps creux. Elles contribuent au renforcement du rotor et présentent l'avantage que leur massivité est quelque peu en retrait du voile et donc plus proche de l'axe de rotation.

Il est à noter que les pieds d'aubes ne doivent pas nécessairement être intégralement formés avec le rotor. En effet, il est tout-à-fait envisageable de prévoir la zone support lisse, éventuellement pourvue d'un orifice destiné à assurer ou renforcer la fixation des aubes par la suite. Les aubes peuvent en effet être simplement soudées à leurs pieds à la zone support, à fleur de la surface extérieure de la partie centrale 21. Les aubes peuvent également présenter à leurs pieds une surface assimilable à une plateforme de fixation destinée à être insérée dans un orifice correspondant de la zone annulaire pour y être ensuite soudée. Dans ce cas, cette plateforme serait idéalement de taille réduite, à savoir essentiellement centrée sur l'aube et à distance des bords d'attaque et de fuite.

Il est également à noter que la paroi du rotor ne doit pas nécessairement être construite en une seule pièce. En effet, il peut même être souhaitable de prévoir plusieurs tronçons destinés à être assemblés. Une telle construction permet de faire un gain substantiel de matière à usiner car elle permet une première mise à forme par forgeage qui sera sensiblement plus proche de la forme définitive. Il en résulte une diminution de perte de matière enlevée par usinage ainsi qu'une diminution du temps d'usinage.

La figure 2 illustre une première alternative de construction d'une zone annulaire support du rotor. La flèche indique la direction d'écoulement du fluide. Cette première alternative diffère de la construction présente aux différents étages du rotor de la figure 1 essentiellement en ce que les parties latérales amont 20 et aval 22 sont reliées au voile par des arrondis et ne sont ainsi plus en saillie du voile vers l'intérieur corps creux. Les arrondis de paroi présentent l'avantage de réduire les concentrations de contraintes au niveau des jonctions entre les parties latérales et le voile. Cette diminution de concentration de contraintes permet de s'acquitter des nervures internes présentent au design de la figure 1. Les jonctions des parties de paroi latérales amont 20 et aval 22 avec la plateforme ou partie centrale 21 sont à distances des bords amont 30 et aval 32 respectifs, et légèrement en retrait vers l'intérieur de la cavité formée de l'aplomb des bords d'attaque 27 et de fuite 28, respectivement.

La figure 3 illustre une deuxième alternative de construction d'une zone annulaire support d'aubes du rotor. La flèche indique la direction d'écoulement du fluide. Cette alternative se distingue de la construction de la figure 1 essentiellement en ce que les parties de paroi latérales amont 20 et aval 22 sont inclinées par rapport à une perpendiculaire à l'axe de rotation. Cette inclinaison présente l'avantage de pouvoir contrôler la raideur du tambour selon son axe de rotation tout en jouissant des avantages de la construction de la figure 1. Le rotor peut effectivement être sujet à une dynamique vibratoire longitudinale, en raison de certains modes vibratoires selon cette direction. Le fait d'incliner l'une ou l'autre des parties latérales de paroi au niveau de la zone support permet de conserver une raideur longitudinale suffisante. Cette mesure est d'autant plus utile que le jeu mécanique entre le bord amont 30 ou aval 32 et le bord adjacent de la virole interne est réduit.

La figure 4 est une troisième alternative de construction d'une zone annulaire support d'aubes du rotor. La flèche indique la direction d'écoulement du fluide. Elle est essentiellement une combinaison des designs des figures 2 et 3, à savoir avec la particularité que les parties latérales amont 20 et aval 22 sont inclinées comme à la figure 3 et sont reliées au voile par des tronçons arrondis comme à la figure 2. Cette construction présente par conséquent les avantages combinés des réalisations des figures 2 et 3.

La figure 5 illustre une quatrième alternative de construction d'une zone annulaire support d'aubes du rotor. La flèche indique la direction d'écoulement du fluide. Cette alternative correspond à la construction de la figure 4 avec toutefois pour différence qu'une des parties latérales, par exemple la partie aval 22, est généralement perpendiculaire à l'axe de rotation et non pas inclinée. Dans ce cas précis, la partie latérale aval 22 ne présente pas de liaison au voile. Cette construction peut être intéressante pour la dernière rangée d'aube. Elle permet de maintenir une rigidité aux efforts radiaux importante tout en assurant une rigidité longitudinale nécessaire.

La figure 6 illustre une cinquième alternative de construction d'une zone support d'aubes du rotor. La flèche indique la direction d'écoulement du fluide. Cette alternative s'apparente aux constructions illustrées à la figure 1 où toutefois les nervures internes 24 et 26 ne sont plus en saillie vers l'axe de rotation mais bien maintenant l'une vers l'autre, c'est-à-dire dans une direction longitudinale.

Il est important de noter que les différentes constructions alternatives des zones support d'aubes du rotor sont purement exemplatives et non limitatives. Il existe donc d'autres constructions similaires conformes à l'invention.

De plus, il est à noter que chaque étage rotorique pourra avoir une construction de la zone annulaire support des aubes qui lui sera spécifique en fonction de divers paramètres de dimensionnement.

Dans la description de l'invention qui a été fait ci-avant, la paroi constituant le voile et la zone annulaire support d'un étage rotorique est prévue d'un seul tenant. Bien que ce mode de réalisation semble être le plus pratique à ce jour, il est à noter que l'invention pourrait prévoir que la paroi de l'étage rotorique soit composée de plusieurs tronçons de paroi assemblés par exemple par soudage.

## Revendications

1. Etage rotorique de tambour de compresseur de turbomachine axiale, ledit compresseur étant destiné à être traversé par une veine fluide dans une direction orientée généralement selon l'axe de rotation, l'étage rotorique comprenant une paroi (4) généralement symétrique en révolution par rapport à l'axe de rotation et formant un corps creux, ladite paroi comprenant un voile et une zone annulaire (20, 21, 22) destinée à supporter une rangée d'aubes (14) et intégralement formée avec le voile; chacune desdites aubes ayant un bord d'attaque (27) et un bord de fuite (28) ;
ladite zone annulaire comprenant une partie centrale (21) surélevée par rapport audit voile, dont la surface extérieure délimite la veine fluide entre les aubes (14) et est d'un seul tenant sur le pourtour de ladite zone annulaire depuis un bord amont (30) de ladite partie centrale (21) jusqu'au bord d'attaque (26) de la rangée d'aubes (14) et/ou depuis un bord aval (32) de ladite partie centrale (21) jusqu'au bord de fuite (28) de la rangée d'aubes **caractérisé en ce que**
la zone annulaire comprend une partie raidisseur amont (20) reliant la partie centrale (21) au voile en amont et une partie raidisseur aval (22) reliant la partie centrale (21) au voile en aval.

2. Etage rotorique selon la revendication précédente, **caractérisé en ce que** la surface extérieure de la partie centrale (21) de la zone annulaire est généralement lisse, préférentiellement généralement cylindrique, conique ou de forme bombée sur la longueur de ladite surface selon l'axe de rotation.

3. Etage rotorique selon l'une des revendications précédentes, **caractérisé en ce qu'**au moins une partie, préférentiellement la totalité, de chaque aube (14) est intégralement formée avec la zone annulaire (20, 21, 22) ou chaque aube (14) est soudée à ladite zone annulaire (20, 21, 22).

4. Etage rotorique selon l'une des revendications précédentes, **caractérisé en ce que** la zone annulaire comprend au moins une partie raidisseur (20, 22) généralement perpendiculaire à l'axe de rotation ou inclinée, préférentiellement selon un angle moyen de plus de 40° avec l'axe de rotation, reliant la partie centrale (21) au voile.

5. Etage rotorique selon l'une des revendications précédentes, **caractérisé en ce que** la ou au moins une des parties raidisseur (20, 22) est généralement perpendiculaire à l'axe de rotation ou inclinée selon un angle moyen de plus de 40° avec l'axe de rotation, préférentiellement selon un angle moyen de plus de 50°.

6. Etage rotorique selon l'une des revendications précédentes, **caractérisé en ce que** la surface intérieure de la partie centrale (21) et des parties amont (20) et aval (22) de la zone support de la rangée d'aubes forme une cavité annulaire ouverte vers l'intérieur du corps creux de l'étage rotorique.

7. Etage rotorique selon l'une des revendications précédentes, **caractérisé en ce que** la section de la zone annulaire (20, 21, 22) dans un plan passant par l'axe de rotation présente un profil en forme générale de U dont l'ouverture est dirigée vers l'axe de rotation.

8. Etage rotorique selon l'une des revendications précédentes, **caractérisé en ce que** la ou au moins une des parties raidisseurs (20, 22) est en saillie du voile vers l'intérieur du corps creux.

9. Etage rotorique selon l'une des revendications précédentes, **caractérisé en ce que** la jonction de la partie raidisseur amont (20) avec la partie centrale (21) de la zone annulaire est approximativement à l'aplomb, selon une direction perpendiculaire à l'axe de rotation, de l'intersection du bord d'attaque (27) de la rangée d'aubes avec ladite partie centrale (21) et/ou la jonction de la partie raidisseur aval (22) avec la partie centrale (21) de ladite zone annulaire est approximativement à l'aplomb, selon une direction perpendiculaire à l'axe de rotation, de l'intersection du bord de fuite (28) de la rangée d'aubes avec ladite partie centrale (21).

10. Etage rotorique selon l'une des revendications précédentes, **caractérisé en ce que** la jonction de la partie raidisseur amont (20) et/ou aval (22) avec la partie centrale (21) de la zone annulaire est en retrait du bord amont (30) et/ou aval (32), respectivement, de ladite partie centrale (21), de manière ce que le bord amont et/ou aval de ladite partie centrale soit en saillie.

11. Etage rotorique selon l'une des revendications précédentes, **caractérisé en ce que** la jonction de la partie raidisseur amont (20) avec la partie centrale (21) de la zone annulaire est en retrait en aval de l'intersection du bord d'attaque (27) de la rangée d'aubes avec ladite partie centrale (21) et/ou la jonction de la partie raidisseur aval (22) avec la partie centrale (21) de ladite zone annulaire est en retrait en amont de l'intersection du bord de fuite (28) de la rangée d'aubes avec ladite partie centrale (21).

12. Etage rotorique selon l'une des revendications précédentes, **caractérisé en ce que** la partie centrale (21) s'étend selon l'axe de rotation depuis le bord d'attaque (27) jusqu'au bord de fuite (28) de la rangée d'aube.

13. Etage rotorique selon l'une des revendications précédentes, **caractérisé en ce que** la partie centrale (21) s'étend selon l'axe de rotation, préférentiellement exclusivement, depuis un congé de raccordement du bord d'attaque (27) jusqu'à un congé de raccordement du bord de fuite (28) de la rangée d'aube.

14. Tambour (2) de compresseur de turbomachine axiale comprenant au moins un étage, préférentiellement plusieurs étages, selon l'un des revendications précédentes.

## Claims

1. Rotor stage of a compressor drum of an axial turbo machine, said compressor being designed to be traversed by a fluid stream in a direction generally along the axis of rotation, the rotor comprising a wall (4) generally symmetrical in revolution in relation to the axis of rotation and having a hollow body, the said wall comprising a web and an annular zone (20, 21, 22) for supporting a row of blades (14) and integrally formed with the web, each of the said blades having a leading edge (27) and a trailing edge (28);
the said annular zone comprising a central portion (21) raised relative to the said web, whose outer surface defines the fluid stream between the blades (14) and is integrally on the periphery of the said annular zone from an upstream edge (30) of the said central portion (21) to the leading edge (27) of the blade row (14) and/or from a downstream edge (32) of the said central portion (21) to the trailing edge (28) of the blade row;
**characterised in that**
the annular area comprises a upstream stiffener (20) part connecting the central portion (21) to the web upstream and a downstream stiffener (22) connecting the central portion (21) to the web downstream.

2. Rotor stage according to the preceding claim, **characterised in that** the outer surface of the central portion (21) of the annular zone is generally smooth, preferably of a generally cylindrical, conical or convex form along the length of the said surface along the axis of rotation.

3. Rotor stage according to one of the preceding claims, **characterised in that** at least part, preferably all, of each blade (14) is integrally formed with the annular zone (20, 21, 22) or each blade (14) is welded to the said annular zone (20, 21, 22).

4. Rotor stage according to one of the preceding claims, **characterised in that** the annular zone comprises at least one stiffener (20, 22) generally perpendicular to the axis of rotation or at an angle that is preferably at an average of more than 40° with the axis of rotation, connecting the central portion (21) to the web.

5. Rotor stage according to one of the preceding claims, **characterised in that** at least one stiffener (20, 22) generally perpendicular to the axis of rotation or at an average angle of more than 40 ° with the axis of rotation, preferably at an average angle of more than 50 °.

6. Rotor stage according to one of the preceding claims, **characterised in that** the inner surface of the central portion (21) and the upstream (20) and downstream (22) parts of the support zone for the blade row forms an annular cavity open towards the interior of the hollow body of the rotor stage.

7. Rotor stage according to one of the preceding claims, **characterised in that** the section of the annular zone (20, 21, 22) in a plane passing through the axis of rotation has a profile in the general shape of a U, the opening of which is directed towards the axis of rotation.

8. Rotor stage according to one of the preceding claims, **characterised in that** at least one of the stiffeners (20, 22) protrudes inwards towards the web of the hollow body.

9. Rotor stage according to one of the preceding claims, **characterised in that** the junction of the upstream stiffener (20) with the central portion (21) of the annular zone is approximately in line, along a direction perpendicular to the axis of rotation, with the intersection of the leading edge (27) of the blade row with the said central portion (21) and/or the junction of the downstream stiffener (22) with the central portion (21) of the said annular zone is approximately in line, along a direction perpendicular to the axis of rotation, with the intersection of the trailing edge (28) of the blade row with the said central portion (21).

10. Rotor stage according to one of the preceding claims, **characterised in that** the junction of the upstream (20) and/or downstream (22) stiffener with the central portion (21) of the annular zone is set back from the upstream (30) and/or downstream (32) edge of the said central portion (21) respectively, so that the upstream and/or downstream edge of the said central portion protrudes.

11. Rotor stage according to one of the preceding claims, **characterised in that** the junction of the upstream stiffener (20) with the central portion (21) of the annular zone is set back downstream from the intersection of the leading edge (27) of the blade row with the said central portion (21) and/or the junction of the downstream stiffener (22) with the central portion (21) of the said annular zone is set back upstream from the intersection of the trailing edge (28) of the blade row with the said central portion (21).

12. Rotor stage according to one of the preceding claims, **characterised in that** the central portion (21) extends along the axis of rotation from the leading edge (27) to the trailing edge (28) of the blade row.

13. Rotor stage according to one of the preceding claims, **characterised in that** the central portion (21) extends along the axis of rotation, preferably exclusively, from a fillet on the leading edge (27) up to a fillet on the trailing edge (28) of the blade row.

14. Compressor drum (2) of an axial turbo machine, comprising at least one stage, preferably several stages, according to one of the preceding claims.

## Patentansprüche

1. Rotorstufe der Kompressortrommel einer Axialturbomaschine, wobei durch besagten Kompressor ein Strömungskanal verläuft, der allgemein in Richtung der Rotationsachse verläuft, wobei die Rotorstufe eine in Bezug auf die Rotationsachse allgemein rotationssymmetrische, einen Hohlkörper bildende Wand (4) umfasst; besagte Wand umfasst eine Schale und eine Ringzone (20, 21, 22), die dazu dient, eine Schaufelreihe (14) zu stützen und einen Teil der Schale zu bilden; jede der genannten Schaufeln weist eine Vorderkante (27) und eine Hinterkante (28) auf;
wobei besagte Ringzone einen Mittelteil (21) umfasst, der in Bezug auf die Schale erhoben ist, dessen/deren Außenfläche den Strömungskanal zwischen den Schaufeln (14) begrenzt und ein zusammenhängendes Stück auf dem Umfang der Ringzone bildet, ausgehend von einem stromaufwärts liegenden Rand (30) des Mittelteils (21) bis zur Vorderkante (26) der Schaufelreihe (14) und/oder von einem stromabwärts liegenden Rand (32) des Mittelteils (21) bis zur Hinterkante (28) der Schaufelreihe, **dadurch gekennzeichnet, dass**
die Ringzone stromaufwärts eine Versteifung (20) umfasst, die den Mittelteil (21) mit der Schale in Strömungsrichtung verbindet, und stromabwärts eine Versteifung (22) umfasst, die den Mittelteil (21) mit der Schale gegen die Strömungsrichtung verbindet.

2. Rotorstufe nach obigem Anspruch, **dadurch gekennzeichnet, dass** die Außenfläche des Mittelteils (21) der Ringzone allgemein glatt ist, vorzugsweise über die gesamte Länge der besagten Fläche entsprechend der Rotationsachse allgemein zylindrisch, konisch oder gewölbt ist.

3. Rotorstufe nach einem der vorherigen Ansprüche, **dadurch gekennzeichnet, dass** mindestens ein Teil, vorzugsweise alle Teile jeder Schaufel (14) mit der Ringzone (20, 21, 22) eine Einheit bilden oder dass jede Schaufel (14) mit der Ringzone (20, 21, 22) verschweißt ist.

4. Rotorstufe nach einem der vorherigen Ansprüche, **dadurch gekennzeichnet, dass** die Ringzone mindestens eine Versteifung (20, 22) umfasst, die allgemein senkrecht zur Rotationsachse steht oder vorzugsweise in einem mittleren Winkel von über 40° zur Rotationsachse geneigt ist, und den Mittelteil (21) mit der Schale verbindet.

5. Rotorstufe nach einem der vorherigen Ansprüche, **dadurch gekennzeichnet, dass** die Versteifung oder mindestens eine der Versteifungen (20, 22) allgemein senkrecht zur Rotationsachse steht oder in einem mittleren Winkel von über 40° zur Rotationsachse geneigt ist, vorzugsweise in einem mittleren Winkel von über 50°.

6. Rotorstufe nach einem der vorherigen Ansprüche, **dadurch gekennzeichnet, dass** die Innenfläche des Mittelteils (21) und der stromaufwärts (20) und stromabwärts (22) liegenden Teile des Stützbereichs der Schaufelreihe eine nach innen zum Hohlkörper der Rotorstufe geöffnete ringförmige Vertiefung bilden.

7. Rotorstufe nach einem der vorherigen Ansprüche, **dadurch gekennzeichnet, dass** der Querschnitt der Ringzone (20, 21, 22) in einer Ebene durch die Rotationsachse ein Profil in allgemeiner U-Form aufweist, deren Öffnung in Richtung Rotationsachse weist.

8. Rotorstufe nach einem der vorherigen Ansprüche, **dadurch gekennzeichnet, dass** die Versteifungen oder mindestens eine der Versteifungen (20, 22) von der Schale nach innen zum Hohlkörper vorspringt.

9. Rotorstufe nach einem der vorherigen Ansprüche, **dadurch gekennzeichnet, dass** der Übergang von der stromaufwärts führenden Versteifung (20) zum Mittelteil (21) der Ringzone ungefähr in einer Flucht senkrecht zur Rotationsachse verläuft, wobei die Rotationsachse vom Schnittpunkt der Vorderkante (27) der Schaufelreihe mit dem Mittelteil (21) verläuft, und/oder der Verbindungspunkt der stromabwärts führenden Versteifung (22) mit dem Mittelteil (21) der Ringzone ungefähr in einer Flucht senkrecht zur Rotationsachse liegt, und zwar vom Schnittpunkt der Hinterkante (28) der Schaufelreihe mit dem Mittelteil (21).

10. Rotorstufe nach einem der vorherigen Ansprüche, **dadurch gekennzeichnet, dass** der Übergang von der stromaufwärts (20) und/oder stromabwärts führenden (22) Versteifung zum Mittelteil (21) der Ringzone von der stromaufwärts (30) bzw. stromabwärts (32) liegenden Kante des Mittelteils (21) zurückspringt, so dass die stromaufwärts und/oder stromabwärts liegende Kante des Mittelteils vorspringt.

11. Rotorstufe nach einem der vorherigen Ansprüche, **dadurch gekennzeichnet, dass** der Übergang von der stromaufwärts führenden Versteifung (20) zum Mittelteil (21) der Ringzone stromabwärts vom Schnittpunkt der Vorderkante (27) der Schaufelreihe mit dem Mittelteil (21) zurückspringt und/oder der Verbindungspunkt der stromabwärts führenden Versteifung (22) mit dem Mittelteil (21) der Ringzone stromaufwärts zum Schnittpunkt der Hinterkante (28) der Schaufelreihe mit dem Mittelteil (21) zurückspringt.

12. Rotorstufe nach einem der vorherigen Ansprüche, **dadurch gekennzeichnet, dass** der Mittelteil (21) sich gemäß der Rotationsachse von der Vorderkante (27) bis zur Hinterkante (28) der Schaufelreihe erstreckt.

13. Rotorstufe nach einem der vorherigen Ansprüche, **dadurch gekennzeichnet, dass** der Mittelteil (21) sich gemäß der Rotationsachse vorzugsweise ausschließlich von einer Auskehlung der Vorderkante (27) bis zu einer Auskehlung der Hinterkante (28) der Schaufelreihe erstreckt.

14. Kompressortrommel (2) einer Axialturbomaschine, bestehend aus mindestens einer Stufe, vorzugsweise mehreren Stufen, gemäß einem der vorherigen Ansprüche.
